# EUROPÄISCHE PATENTANMELDUNG

(11) **EP 1 333 132 A1**
(43) Veröffentlichungstag der Anmeldung: **06.08.2003**
(21) Anmeldenummer: 02013586.9
(22) Anmeldetag: 20.06.2002
(51) Int. Cl.: E04F 13/08

(54) **Variables Wandverkleidungssystem**

(30) Priorität: 01.02.2002 DE 20201534 U
(71) Anmelder: Vessella, Frank A., 80469 München (DE)
(72) Erfinder: Vessella, Frank A., 80469 München (DE)

(57) **Zusammenfassung**

Die vorliegende Erfindung betrifft ein variables Wandverkleidungssystem mit einem an die Wand anbringbaren Magneten und einem plattenartigen Verkleidungselement mit zumindest einem magnetischen Abschnitt zur Anbringung des Verkleidungssystems an den Magneten.

## Beschreibung

Die folgende Erfindung bezieht sich auf ein variables Wandverkleidungssystem, das für Dekorations- oder Präsentationszwecke verwendbar ist. Das Verkleidungssystem eignet sich auch als Schallschutzobjekt.

Aus dem Stand der Technik ist ein Wandverkleidungssystem bekannt, wie es zum Beispiel in der DE 196 40 274 A1 offenbart ist. Ein derartiges Wandverkleidungssystem besteht hauptsächlich aus einem Trägerprofil mit im wesentlichen U-förmigen Querschnitt. Ein Basisschenkel der U-Form des Trägerprofils kann an eine Wand oder an einen Boden angebracht werden. Das Wandverkleidungssystem hat des weiteren ein Dekorationselement mit dekorativer Oberfläche. Das Dekorationselement kann zumindest teilweise zwischen den beiden von dem Basisschenkel abstehenden Seitenschenkel so eingesetzt werden, dass die dekorative Oberfläche zum Raum gewandt ist. Bei diesem Wandverkleidungssystem ist das Dekorationselement am Trägerprofil mittels einer Schnappverbindung lösbar befestigt.

Ein anderes Wandverkleidungssystem ist aus der DE 37 05 282 A1 bekannt. Gemäß diesem Wandverkleidungssystem sind Präsentationsgegenstände formschlüssig unter Verwendung eines Profils und einer in das Profil geschobenen Schiene an eine Wand angebracht.

Es ist die Aufgabe der Erfindung, ein kostengünstiges und variables Wandverkleidungssystem vorzusehen, das leicht austauschbar an eine Wand anbringbar ist.

Die Aufgabe wird gemäß dem variablen Wandverkleidungssystem gemäß Anspruch 1 gelöst. Vorteilhafte Weiterbildungen ergeben sich aus den Unteransprüchen.

Das variable Wandverkleidungssystem hat einen an eine Wand anbringbaren Magneten und ein plattenartiges Verkleidungselement mit zumindest einem magnetischen Abschnitt zur Anbringung des Verkleidungselements an den Magneten.

Gemäß einer vorteilhaften Weiterbildung hat der Magnet des variablen Wandverkleidungssystems wandseitig eine vorzugsweise elastische Unterlegscheibe, die vorzugsweise aus einem Gummimaterial, einer Spiralfeder oder Kunststoff geschaffen ist.

Gemäß einer vorteilhaften Weiterbildung ist der Magnet mittels einer Schraube an die Wand anbringbar, wobei die Schraube vorzugsweise ein in den Magneten versenktes Kugelquetschgelenk aufweist.

Gemäß einer vorteilhaften Weiterbildung hat das Verkleidungselement wandseitig zumindest zwei, vorzugsweise vier Leisten, die vorzugsweise randseitig des magnetischen Abschnitts sich jeweils gegenüberliegend angeordnet sind.

Gemäß einer vorteilhaften Weiterbildung sind die Leisten an das Verkleidungselement getackert oder geklebt, wobei die Leisten vorzugsweise aus Holz, Kunststoff oder Metall geschaffen sind.

Gemäß einer vorteilhaften Weiterbildung ist der magnetische Abschnitt eine Metallplatte, die vorzugsweise in einem Mittenabschnitt des Verkleidungselements angeordnet ist.

Gemäß einer vorteilhaften Weiterbildung hat das Verkleidungselement eine Deckplatte, die vorzugsweise aus GFK oder Kohle-Kevlar geschaffen ist, und an deren Rückseite die Metallplatte vorzugsweise durch Kleben oder Einlaminieren angebracht ist.

Gemäß einer vorteilhaften Weiterbildung hat die Deckplatte zur Magnetseite hin gekrümmte Kanten.

Gemäß einer vorteilhaften Weiterbildung bildet die dem Magneten abgewandte Fläche des Verkleidungselements eine Trägerfläche für Folien, textile Stoffe, Tapeten und dergleichen, Präsentations- und Dekomaterialien sowie eine Befestigungsfläche für Ausstellungsstücke.

Die Erfindung wird nachfolgend anhand eines Ausführungsbeispiels unter Bezugnahme auf die beigefügten Zeichnungen näher beschrieben.

Fig. 1 zeigt eine Querschnittansicht eines variablen Wandverkleidungssystems gemäß der Erfindung; und

Fig. 2 zeigt eine Unteransicht eines Verkleidungselements des in der Fig. 1 gezeigten Wandverkleidungssystems.

Unter Bezugnahme auf die Figuren 1 und 2 wird das Ausführungsbeispiel des variablen Wandverkleidungssystems gemäß der vorliegenden Erfindung näher beschrieben.

Das variable Wandverkleidungssystem hat als wesentliche Bauteile einen an eine Wand W anbringbaren Magneten 1 und ein plattenartiges Verkleidungselement 2, 2a mit zumindest einem magnetischen Abschnitt zur Anbringung des Verkleidungselements 2, 2a an den Magneten 1. Die magnetische Anziehungskraft sorgt einerseits für einen festen Halt des Verkleidungselements 2, 2a an dem Magneten 1, so dass es durch seine eigene Schwerkraft nicht von der Wand W fällt, andererseits kann das Verkleidungselement 2, 2a mit einfachen Handgriffen von der Wand W abgenommen werden.

Des weiteren ist der Magnet 1 gemäß diesem Ausführungsbeispiel wandseitig mit einer vorzugsweise elastischen Unterlegscheibe 3 versehen, die vorzugsweise aus einem Gummimaterial, einer Spiralfeder oder Kunststoff geschaffen ist. Als das Gummimaterial eignet sich insbesondere Moosgummi. Die Elastizität der Unterlegscheibe 3 verhindert, dass das Verkleidungselement 2, 2a zum Beispiel bei Stößen von dem Magneten 1 getrennt wird.

Die Anbringung des Magneten 1 an die Wand W erfolgt bei diesem Ausführungsbeispiel durch eine Schraube 4. Vorzugsweise wird die Schraube 4 in der Wand W verdübelt. Vorzugsweise hat die Schraube 4 ein in den Magneten 1 versenktes Kugelquetschgelenk (Kugelkopfschraube), das eine gewisse Neigung und Drehung des Magneten 1 bezüglich der Wand W erlaubt. Wenn mehrere Wandverkleidungssysteme nebeneinander an eine unebene Wand W angebracht werden, dann können sie durch das Kugelquetschgelenk einheitlich ausgerichtet werden, um so zum Beispiel ungleiche Lichtreflexionen der einzelnen Verkleidungselemente 2, 2a zu vermeiden.

Der Abstand des Verkleidungselements 2, 2a bzw. des Magneten 1 von der Wand W kann mittels der Schraube 4 und der elastischen Unterlegscheibe 3 eingestellt werden, und zwar wird die Schraube 4 so tief in die Wand W geschraubt, bis der gewünschte Abstand zwischen dem Magneten 1 und der Wand W eingestellt ist. Die Dicke der elastischen Unterlegscheibe 3 passt sich dabei der Einschraubtiefe entsprechend an.

Auf diese Weise können mehrere nebeneinander angeordnete Wandverkleidungssysteme auch an unebenen Wänden W einheitlich ausgerichtet werden.

Gemäß dem gegenwärtigen Ausführungsbeispiel hat das Verkleidungselement 2, 2a wandseitig vier Leisten 5, die randseitig des magnetischen Abschnitts angeordnet sind. Bei diesem Ausführungsbeispiel bilden die Leisten 5 einen Rahmen, es können aber auch nur zwei Leisten 5 verwendet werden, die sich jeweils gegenüberliegen.

An den Leisten 5 kann zum Beispiel eine Stoffbahn, eine Folie oder dergleichen getackert, geklebt oder auf andere Weise befestigt werden, die über die Vorderseite des Verkleidungselements 2, 2a gespannt wurde (nicht gezeigt).

Vorzugsweise sind die Leisten 5 an das Verkleidungselement 2, 2a getackert oder geklebt, wobei sich insbesondere das Tackern als schnelle und einfache Maßnahme zum Verbinden der Bauteile bewährt hat. Die Leisten 5 sind hierbei vorzugsweise aus Holz oder Kunststoff geschaffen. Falls die Leisten 5 aus Metall geschaffen sind, dann sollten sie an das Verkleidungselement 2, 2a geklebt werden.

Der magnetische Abschnitt ist gemäß diesem Ausführungsbeispiel durch eine Metallplatte 2a verwirklicht, die vorzugsweise an einem Mittenabschnitt des Verkleidungselements 2, 2a angeordnet ist. Wenn die Metallplatte 2a am Mittenabschnitt angeordnet ist, dann sind mögliche Kippmomente klein, die eine Trennung des Verkleidungselements 2, 2a von dem Magneten 1 hervorrufen könnten. Die Metallplatte 2a sollte etwas größer als der Magnet 1 sein, so dass das Verkleidungselement 2, 2a in gewissem Maße bezüglich des Magneten 1 ausgerichtet werden kann.

Das Verkleidungselement 2, 2a hat gemäß diesem Ausführungsbeispiel eine Deckplatte 2, die vorzugsweise aus GFK oder Kohle-Kevlar geschaffen ist. Die Metallplatte 2a ist an der Rückseite der Deckplatte 2 eingeklebt oder einlaminiert. Die Werkstoffe GFK oder Kohle-Kevlar haben eine relativ geringe Dichte und sind besonders leicht, so dass das Verkleidungselement 2, 2a einen stabilen Halt an dem Magneten 1 hat.

Es ist zwar auch denkbar, dass das ganze Verkleidungselement 2, 2a aus Metall ist bzw. dass das Verkleidungselement 2, 2a einzig durch die Metallplatte 2a gebildet ist, jedoch ist dies aufgrund des hohen Gewichts nicht zweckmäßig.

Bei diesem Ausführungsbeispiel sind die Kanten der Deckplatte 2 zur Magnetseite hin gekrümmt, wodurch der Magnet 1, die Unterlegscheibe 3, die Leisten 5 etc. nicht sichtbar abgedeckt sind. Diese gekrümmten Kanten sorgen ferner für fließende Übergänge bei mehreren nebeneinander angeordneten Wandverkleidungssystemen.

Das variable Wandverkleidungssystem ist universell zum Beispiel als Dekorations- oder Präsentationsträger oder auch als Schallschutzobjekt verwendbar. Je nach Verwendungszweck kann die dem Magneten 1 abgewandte Fläche des Verkleidungselements 2, 2a eine Trägerfläche für Folien, textile Stoffe, Tapeten und dergleichen, Präsentations- und Dekomaterialien sowie eine Befestigungsfläche für Ausstellungsstücke bilden.

Zum Beispiel kann sie mit Stoff/Fell bespannt, mit Farbe lackiert oder gestrichen, plastisch aufgespachtelt, mit Folie/Tapete beklebt, blattversilbert/blattvergoldet, mit Schallschutzmatten überzogen, mit Steckschwamm beklebt und/oder mit Blumen dekoriert sein.

Es ist auch denkbar, Brillengestelle an dem Wandverkleidungssystem zu präsentieren, indem Löcher in dem Verkleidungselement 2, 2a vorgesehen werden, durch die Brillenbügel gesteckt werden können.

Weitere Einsatzgebiete des variablen Wandverkleidungssystems sind Blickfang-Dekorationen, Anbringung von Werbemitteln im Ladenbereich, Präsentation von Produkten als Fotodruck oder Präsentation von Kunstobjekten. Des weiteren ist das variable Wandverkleidungssystem auch als Schallschutzobjekt verwendbar.

Besondere Vorteile werden erzielt, wenn mehrere Verkleidungselements 2, 2a nebeneinander angeordnet werden, so dass die Wand W großflächig abgedeckt werden kann. Hierbei können die Magnete 1 in einer Matrix an der Wand W angebracht sein.

Die gegenseitige Ausrichtung der Verkleidungselemente erfolgt parallel zu der Wand W durch relatives Verschieben der Verkleidungselemente zu den Magneten 1 und senkrecht dazu über die Einschraubtiefe der Schraube 4. Die Neigung des Verkleidungselements 2, 2a erfolgt über das Kugelquetschgelenk.

Die Verkleidungselemente können dem Verwendungszweck entsprechend ohne Werkzeuge ausgetauscht werden, da sie mittels des Magneten 1 an die Wand W angebracht werden.

Die Verkleidungselemente können ausgetauscht werden, auch wenn sie verschiedene Größen und Formen haben und die feststehende Matrix der an der Wand W angebrachten Magnete 1 belassen wird. In diesem Fall können zum Beispiel größere Verkleidungselemente vorgesehen sein, die jeweils mehrere magnetische Abschnitte zur Anbringung an die entsprechende Anzahl Magnete 1 haben.

Die einzelnen Verkleidungselemente können zum Beispiel einen Flächeninhalt von 45 x 45 mm oder 200 x 20 mm haben.

Das erfindungsgemäße variable Wandverkleidungssystem ist nicht auf die dargestellten Ausführungsbeispiele beschränkt, und es ist für einen Durchschnittsfachmann klar, dass aus den dargestellten Ausführungsbeispielen viele Abwandlungen geschaffen werden können.

Zum Beispiel kann anstelle der Schraube 4 mit Kugelquetschgelenk eine gewöhnliche Schraube 4 verwendet werden.

Die gekrümmten Kanten des Verkleidungselements 2, 2a können auch dadurch verwirklicht sein, dass die Kante mit einem Radius versehen ist oder dass das Verkleidungselement 2, 2a an sich gekrümmt ist.

## Patentansprüche

1. Variables Wandverkleidungssystem,
**gekennzeichnet durch**
einen an eine Wand (W) anbringbaren Magneten (1) und ein plattenartiges Verkleidungselement (2, 2a) mit zumindest einem magnetischen Abschnitt (2a) zur Anbringung des Verkleidungselements (2, 2a) an den Magneten (1).

2. Variables Wandverkleidungssystem gemäß Anspruch 1,
**dadurch gekennzeichnet, dass**
der Magnet (1) wandseitig eine vorzugsweise elastische Unterlegscheibe (3) aufweist, die vorzugsweise aus einem Gummimaterial, einer Spiralfeder oder Kunststoff geschaffen ist.

3. Variables Wandverkleidungssystem gemäß einem der Ansprüche 1 oder 2,
**dadurch gekennzeichnet, dass**
der Magnet (1) mittels einer Schraube (4) an die Wand (W) anbringbar ist, wobei die Schraube (4) vorzugsweise ein in den Magneten (1) versenktes Kugelquetschgelenk aufweist.

4. Variables Wandverkleidungssystem gemäß einem der vorherigen Ansprüche,
**dadurch gekennzeichnet, dass**
das Verkleidungselement (2, 2a) wandseitig zumindest zwei, vorzugsweise vier Leisten (5) aufweist, die vorzugsweise randseitig des magnetischen Abschnitts (2a) sich jeweils gegenüberliegend angeordnet sind.

5. Variables Wandverkleidungssystem gemäß Anspruch 4,
**dadurch gekennzeichnet, dass**
die Leisten (5) an das Verkleidungselement (2, 2a) getackert oder geklebt sind, wobei die Leisten (5) vorzugsweise aus Holz, Kunststoff oder Metall geschaffen sind.

6. Variables Wandverkleidungssystem gemäß einem der vorherigen Ansprüche,
**dadurch gekennzeichnet, dass**
der magnetische Abschnitt eine Metallplatte (2a) ist, die vorzugsweise in einem Mittenabschnitt des Verkleidungselements (2, 2a) angeordnet ist.

7. Variables Wandverkleidungssystem gemäß Anspruch 6,
**dadurch gekennzeichnet, dass**
das Verkleidungselement (2, 2a) eine Deckplatte (2) aufweist, die vorzugsweise aus GFK oder Kohle-Kevlar geschaffen ist, und an deren Rückseite die Metallplatte (2a) vorzugsweise durch Kleben oder Einlaminieren angebracht ist.

8. Variables Wandverkleidungssystem gemäß Anspruch 7,
**dadurch gekennzeichnet, dass**
das die Deckplatte (2) zur Magnetseite hin gekrümmte Kanten hat.

9. Variables Wandverkleidungssystem gemäß einem der vorherigen Ansprüche,
**dadurch gekennzeichnet, dass**
die dem Magneten (1) abgewandte Fläche des Verkleidungselements (2, 2a) eine Trägerfläche für Folien, textile Stoffe, Tapeten und dergleichen, Präsentations- und Dekomaterialien sowie eine Befestigungsfläche für Ausstellungsstücke bildet.
